# EUROPÄISCHE PATENTSCHRIFT

(11) **EP 0 406 481 B1**
(45) Veröffentlichungstag und Bekanntmachung des Hinweises auf die Patenterteilung: **26.05.1993**
(21) Anmeldenummer: 89121270.6
(22) Anmeldetag: 17.11.1989
(51) Int. Cl.: F28C 3/10, F27D 23/02, F27B 9/20, B04C 5/22, B65D 88/68, F27B 7/20

(54) **Einrichtung und Verfahren zur Unterbindung bzw. Beseitigung von Verstopfungen im Auslaufbereich von Zyklon-Wärmetauschern**
Process and apparatus for the prevention or removal as appropriate of blockages in the outlet region of a cyclone heat-exchanger
Procédé et dispositif pour empêcher et le cas échéant éliminer les bouchons dans l'apex d'un cyclone d'échange thermique

(30) Priorität: 16.06.1989 DE 3919717
(43) Veröffentlichungstag der Anmeldung: 09.01.1991
(73) Patentinhaber: O&K Orenstein & Koppel Aktiengesellschaft, 13581 Berlin (DE)
(72) Erfinder: Bossmann, Wolfgang, D-4720 Beckum 2 (DE); Kreft, Wilfried, W-4722 Ennigerloh (DE)

(56) Entgegenhaltungen:
- FR-A- 1 363 005
- GB-A- 2 096 751
- JP-A-61 209 291
- US-A- 2 848 066

## Beschreibung

Die Erfindung betrifft einen Zyklon-Wärmetauscher mit einem Werkzeug zum Unterbinden bzw. Beseitigen von Verstopfungen im Auslaufbereich desselben, bei dem das im wesentlichen mehlförmige Material den Zyklon vertikal von oben nach unten durchströmt und in einem gegenüber dem Zuführbereich verengten Auslaufbereich abführbar ist, wobei das Werkzeug im Auslaufbereich des Zyklones unter einem spitzen Winkel angeordnet ist und aus einer mittels eines Zylinders betätigbaren und translatorisch in den Auslaufbereich einführbaren Lanze sowie mindestens einem diese umgebenden Gehäuse gebildet ist.

Ein derartiger Zyklon-Wärmetauscher ist aus der DE-A-32 12 700 bekannt.

Die wärmesparende Technik eines derartigen Zyklon-Wärmetauschers hat sich in der Zementindustrie seit langem bewährt. Dennoch kommt es nicht selten zu Betriebsstörungen durch Verstopfungen der Zyklonmehlaustritte. Besonders häufig tritt dies an der untersten Stufe (Mehlübergabe zum Ofen) auf.

Ursache sind Ablösungen von Ansätzen, die durch Temperatureinwirkung und Kreislaufvorgänge entstehen und von Zeit zu Zeit den Mehlaustrag blockieren können. Tritt ein derartiger Fall auf, muß der Ofenbetrieb unterbrochen und die Verstopfung bergmännisch beseitigt werden, wobei das Reinigungspersonal trotz Schutzkleidung erhöhten Gefahren durch Verbrennungen ausgesetzt ist. Je nach Konsistenz der Ansätze kann die Behebung einer Zyklonverstopfung recht lange Zeit in Anspruch nehmen. Das Ab- und Anfahren der Brennanlage bewirkt in jedem Fall einen Anstieg des Energiebedarfes, außerdem wird die feuerfeste Auskleidung in Mitleidenschaft gezogen.

Bei dem bekannten Zyklon-Wärmetauscher ist ein Apparat zum Trennen eines agglomerierten partikelförmigen Materiales vorgesehen. An der Außenwand eines Behälters ist eine durch eine Öffnung in der Wand hindurchführbare Lanze vorgesehen, die eine Betätigungseinrichtung zum zwangsweisen Ausfahren der Lanze aus ihrer zurückgezogenen Lage außerhalb des Behälters in eine in den Behälter eingefahrende Lage aufweist. Die Lanze ist entlang einer Linie in den Behälter bewegbar, die nach unten verläuft und mit der Strömungsrichtung des Materiales einen spitzen Winkel bildet. Die Lanze ist im Bereich ihres freien Endes mit einer Spitze versehen. Als Betätigungseinrichtung kommt ein Hydraulikzylinder zur Anwendung, der die Lanze unter steter Geschwindigkeit in den Bereich des Behälters einführt, wobei die Begrenzungskante einerseits durch die Wand und andererseits durch den oberen Teil des Auslaufes gebildet wird. Die Lanze kann somit in das sich im Auslaufbereich anhäufende Material eingeführt werden. Da die Lanze lediglich eine translatorische Bewegung durchführt, kann es hier geschehen, daß die Lanzenspitze lediglich ein Loch in das agglomerierte angebackene Material hineingräbt und die Verstopfung somit nicht vollständig beseitigt werden kann. Ferner ist die Lanze nicht in der Lage, tiefer in den Auslaufbereich (Ablaufrohr) des Behälters einzudringen, um auch hier evtl. auftretende Verstopfungen gezielt beseitigen zu können.

Der Erfindung liegt ausgehend von der DE-A 32 12 700 die Aufgabe zugrunde, ein quasi automatisch mechanisch arbeitendes Werkzeug zur Verbesserung der Abreinigung umschlossener Räume, insbesondere der Zyklon-Wärmetauscherausgänge, zu konzipieren. Darüberhinaus sollen Verstopfungen nicht nur im unmittelbaren Auslaufbereich des Zyklones sondern auch in tiefergelegenen Bereichen des Ablaufrohres sicher entfernt werden können und zwar ohne den Betriebsablauf störend zu beeinflussen. Ferner ist eine entsprechende Steuerung vorzusehen, die bei Erkennung von sich anbahnenden Verstopfungen den Abreinigungsvorgang selbsttätig auslöst.

Diese Aufgabe wird durch die Kombination folgender Merkmale gelöst:
- die Lanze wird mittels eines Hydraulik- oder eines Pneumatikzylinders stoßweise in den Auslaufbereich des Zyklon-Wärmetauschers eingeführt,
- der Stoßbewegung wird eine Rotationsbewegung überlagert, wobei die Rotationsbewegung alternierend mit einem Drehwinkel kleiner 360° durchführbar ist,
- die Mittellinie der Lanze entspricht etwa der Mittellinie des Auslaufbereiches des Zyklon-Wärmetauschers,
- die Lanze weist im Bereich ihres freien Endes einen Bohrkopf auf.

Durch die Kombination der vorbezeichneten Merkmale wird im Gegensatz zum St.d.T. sichergestellt, daß sich anbahnende oder bereits vorhandene Verstopfungen, insbesondere im Auslaufbereich von Zyklon-Wärmetauschern sicher abgebaut werden können. Das Reinigungspersonal wird somit keinen erhöhten Gefahren mehr ausgesetzt, vielmehr kann es ganz entfallen, da das Werkzeug problemlos von der Zentralwarte aus gesteuert werden kann. Das Ab- und Anfahren der Gesamtanlage wird durch diese Maßnahme vermieden.

Damit das Werkzeug einen entsprechenden Bewegungsfreiraum hat, wird vorgeschlagen, das Werkzeug außerhalb des Raumes dergestalt anzuordnen, daß es möglichst weit in den Bereich des Ablaufes hineinbewegt werden kann. Zu dem Zweck erscheint es sinnvoll, die Mittellinie des Werkzeuges etwa mit der Mittellinie des Auslaufbereiches in Einklang zu bringen.

Um ein Gestängemagazin zur totalen Schurrenabreinigung bis in den Ofen hinein (bei Ofenstillstand) unterbringen zu können, kann die gesamte Einrichtung um eine Schwenkachse gedreht werden. Durch den Drehpunkt am unteren Befestigungsflansch und eine am Mantelrohr angebrachte Konsole wird die Drehachse definiert.

Die gesamte Einrichtung wird mit Umgebungsluft gekühlt, die vorzugsweise ein Radialventilator einspeist oder durch den Systemunterdruck angesaugt wird. Nach erfolgter Kühlung verläßt die Luft die Einrichtung und gelangt in die Zyklonmehlschurre. Wenn sich das Reinigungsgerät in Ruhestellung befindet, kann es zum Heißbereich des Zyklons mit einem automatisch arbeitenden Schieber abgesperrt werden. Auf diese Weise gelangt nicht unnötig Falschluft in das Ofensystem und die Komponenten der Einrichtung werden gegen Beschädigung geschützt.

Durch Ausbildung der Lanzenspitze als Bohrkopf in Verbindung mit einer alternierend hin- und hergehenden Drehbewegung wird innerhalb des Behälterauslaufes eine sehr starke Fräs- bzw. Reißbewegung erzeugt, die in Verbindung mit der stoßweisen translatorischen Bewegung der Lanze zu einem optimalen Aufreißen von Verstopfungen sowohl im Auslaufbereich des Zyklon-Wärmetauschers als auch in tieferliegenden Bereichen des sich daran anschließenden Ablaufrohres führt.

Vorzugsweise liegt der jeweilige Drehwinkel zwischen 150° und 250°. Der Bohrkopf besteht aus mindestens einer auswechselbaren Schneide sowie mehreren axial darüber am Umfang gleichmäßig verteilt angeordneten Reißzähnen, wobei die Schneide einem weiteren Gedanken der Erfindung gemäß als Flachmeißel ausgebildet ist. Infolge der hin- und hergehenden Drehbewegung wirkt die in einer Ebene flach gehaltene Schneidenspitze als Reißwerkzeug und kann so im Gegensatz zur spitzen Ausbildung gemäß der DE-OS 32 12 700 eine wesentlich bessere Auflösung von Anbackungen herbeiführen.

Gemäß einer weiteren Ausbildung der Erfindung ist die Lanze am Außenumfang mit am Innenumfang des Gehäuses (Mantelrohres) anliegenden Führungselementen versehen, die beim Ausfahren der Lanze auf dem Schurrenbereich des Zyklon-Wärmetauscherauslaufes zur Anlage kommen und die Lanze so führen. Wie bereits angesprochen, soll die Lanze nicht nur den Auslaufbereich des Zyklon-Wärmetauschers sondern auch tieferliegende Bereiche des Ablaufrohres von Verstopfungen befreien können. Da die Lanze zu diesem letztgenannten Zweck u.U. mehrere Meter ausgefahren werden muß, die Führung jedoch ausschließlich im Gehäuse (Mantelrohr) stattfindet, ergibt sich hier ein einseitig gelagerter langer Hebel, der zudem auch noch unter dem Einfluß des strömenden Materiales steht. Sofern die Lanze nicht wie vorabstehend angegeben geführt würde, könnte es hier u.U. passieren, daß infolge des langen Hebelarmes eine Verbiegung der Lanze stattfindet, die u.U. zu einer Beeinträchtigung beim Wiedereinziehen in das Gehäuse führen kann. Der Neigungswinkel der Schurre ist hierbei vorzugsweise so gewählt, daß er der Neigung des Gehäuses entspricht, so daß die Lanze problemlos auf dieser Schurre ausfahren kann, ohne Gefahr zu laufen, an irgendeiner Stelle verbogen zu werden.

Da im Bereich von Zyklon-Wärmetauschern Temperaturen von mehreren hundert Grad C herrschen können, wird hier ein weiteres Kriterium vorgegeben, welches u.U. bei längerer Betätigungszeit der Lanze innerhalb des Zyklon-Wärmetauschers zu Beschädigungen bzw. Beeinflussungen des Betriebsablaufes führen kann. Um auch hier optimale Betriebsbedingungen zu schaffen, wird weiterhin vorgeschlagen, im Innern der Lanze, vorzugsweise im Bereich des Bohrkopfes, einen Temperaturfühler vorzusehen. Dieser Temperaturfühler stellt ein Sicherheitsorgan dar, welches bei Überschreitung einer vorgegebenen Bohrkopfinnentemperatur zu einem automatischen Ausfahren der Lanze in ihre Ruhestellung führt.

Ein Verfahren zur Steuerung des Werkzeuges eines Zyklon-Wärmetauschers ist erfindungsgemäß dadurch gekennzeichnet, daß der Einfahrvorgang der Lanze in Abhängigkeit der mittels eines Gammastrahlers mit zugehörigem Empfänger ermittelten Anbackungen gestartet wird, dergestalt, daß die Antriebe zur Erzeugung der stoßweisen Translations- und der überlagerten Rotationsbewegung aktiviert und die Lanze in den heißen Teil des Zyklon-Wärmetauschers eingefahren wird, wobei der Arbeitszyklus der Lanze so lange aufrecht erhalten bleibt, bis der Temperaturfühler eine Lanzeninnentemperatur über 150° C feststellt und das automatische Ausfahren der Lanze in den kälteren Bereich außerhalb des Zyklon-Wärmetauschers herbeiführt. Vorzugsweise kann die Lanze bei einer Innentemperatur unter 80° C bei Bedarf automatisch wieder in den heißen Bereich des Zyklon-Wärmetauschers eingefahren werden.

Durch diese Regeleinrichtung wird ein Sicherheitsorgan gebildet, welches einerseits den automatischen Betrieb gewährleistet und andererseits eine Beschädigung der Lanze nahezu ausschließt. Betriebsunterbrechungen sind hierbei nur notwendig, sofern Verstopfungen im Rohr des Zyklones auftreten sollten, die tiefer liegen als die maximale Ausfahrlänge der Lanze selber. Hier besteht jedoch auch noch die Möglichkeit, den Drehantrieb abzukoppeln sowie Verlängerungsstangen an der Lanze anzuflanschen, um so auch diese vorher nicht zugänglichen Bereiche erfassen zu können.

Die Erfindung ist anhand von Ausführungsbeispielen in der Zeichnung dargestellt und wird wie folgt beschrieben. Es zeigen:
- Figur 1 -: Ansatzprofil bei Zyklon-Wärmetauscheranlagen mit Zyklonauslaufbereich
- Figur 2 -: Gesamtkonzept einer Zyklonauslaufabreinigung
- Figur 3 -: Darstellung der Lanze als Reinigungseinrichtung in der Seitenansicht
- Figur 4 -: Schnitt durch die Figur 3 gemäß der Linie A-B

Figur 1 zeigt ein Ansatzprofil, wie es sich bei der Begehung von Zyklon-Wärmetauschern oftmals bietet. Dargestellt ist die unterste Wärmetauscherstufe 1,2 mit den Auslaufbereichen 3,4 sowie der Drehrohrofen 5. Die Wärmetauscher 1,2 stellen umschlossene Räume 6,7 dar, die mit entsprechenden Gasaustritten 8,9, Gas- und Materialeintritten 12,12' sowie entsprechenden Ausläufen 10,11 versehen sind. In Abhängigkeit von den durchgesetzten Materialien finden unterschiedlichste chemische Reaktionen statt, die an den Wandungen der umschlossenen Räume 6,7 zu Ansatzbildungen 13 führen. Verstopfungen in den Auslaufbereichen 10,11 (Ablaufrohre) können eintreten, indem plackenweise Ablösungen von Ansätzen 13 stattfinden, die durch Temperatureinwirkung und Kreislaufvorgänge entstehen können und von Zeit zu Zeit den Mehlaustrag blockieren. Tritt ein derartiger Fall auf, muß der Ofenbetrieb unterbrochen werden. Durch Reinigungspersonal muß die entsprechende Verstopfung beseitigt werden, wobei das Reinigungspersonal infolge der immer noch relativ hohen Temperaturen im Bereich des Zyklones erheblichen Gefahren ausgesetzt ist.

Figur 2 zeigt das Werkzeug 14 zur im wesentlichen automatischen Beseitigung bzw. Unterbindung von Verstopfungen. Strichpunktiert dargestellt ist der Zyklonvorwärmer 1 mit seinem Auslaufbereich 10 (Ablaufrohr). Außerhalb des Zyklons 1 ist das Werkzeug 14 vorgesehen, das auf einem unteren Befestigungsflansch 15 angeordnet ist. Das Werkzeug 14 ist um einen Drehpunkt 16 schwenkbar, der einerseits durch den unteren Befestigungsflansch 15 und andererseits durch eine Konsole 17 definiert wird. Durch diese Maßnahme wird erreicht, daß infolge des Wegschwenkens des gesamten Werkzeuges 14 bei einer sich vom Ofen in Richtung des Zyklon-Wärmetauschers 1 aufbauenden Verstopfung 13 (Figur 1) Gestängemagazine in den Auslaufbereich 10 (Ablaufrohr) eingeführt werden können. Das Werkzeug 14 besteht aus einem äußeren Mantelrohr 18 (Gehäuse), einem Laufrohr 19, innerhalb dessen ein Stoß- und Rotationswerkzeug 20 in Form einer Lanze angeordnet ist. Mit der Lanze 20 verbunden ist hier ein Pneumatikzylinder 21, der im Innenrohr 22 translatorisch und stoßweise hin- und herbewegbar angeordnet ist. Mit Hilfe der Dreheinrichtung 23 und dem Rotationsantrieb 24 wird der stoßförmigen Translationsbewegung der Lanze 20 eine Drehbewegung (150° bis 200° alternierend) überlagert. Der Rotationsantrieb 24 ist auf einer Motorkonsole 25 am Gehäuse 18 befestigt. Die Kraftübertragung erfolgt vorzugsweise über einen Kettenantrieb 26. Das gesamte Werkzeug 14 wird mit Umgebungsluft gekühlt, die ein nicht weiter dargestellter Radialventilator einspeist.

Alternativ besteht die Moglichkeit, daß Luft zur Kühlung der Lanze 20 bzw. des gesamten Werkzeuges 14 über den Kühlluftstutzen 27 durch den Unterdruck des Wärmetauschersystemes eingesaugt wird. Ferner ist ein automatisch betätigbarer Absperrschieber 28 zwischen Befestigungsflansch 15 und dem Werkzeug 14 vorgesehen, der das Werkzeug 14 in Ruhestellung vom heißen Teil des Wärmetauschersystemes 1 trennt.

Der Bereich 29 ist als Zwischenstück zwischen dem Zyklon 1 und dem Ablaufrohr 10 anzusehen. Die Mittellinie 30 der Lanze 20 entspricht hierbei etwa der Mittellinie 31 des Ablaufrohres 10. Die in dieser Figur nicht dargestellten Führungselemente der Lanze 20 kommen, sofern die Lanze 20 tiefer in das Ablaufrohr 10 eingefahren wird, auf dem Schurrenbereich 32 des Zwischenstückes 29 zu Anlage und verhindern so ein zu starkes Durchbiegen der Lanze 20. Am unteren Ende des Zwischenstückes 29 ist eine Einrichtung 33 zur Erzeugung von Gammastrahlen mit zugehörigem Empfänger 34 vorgesehen, die das gesamte Werkzeug 14 automatisch in Gang setzt, sobald sich Anbakkungen einstellen. Weitere Gammastrahler können auch im Ablaufrohr 10 vorgesehen werden, um so schnellstmöglich auf sich anbahnende Verstopfungen reagieren zu können.

Figur 3 zeigt das Werkzeug 14 in der Seitenansicht. Erkennbar sind das Gehäuse 18, die Lanze 20 sowie der Flansch 15 und die Konsole 17, mittels welchen das gesamte Werkzeug 14 an dem in Figur 2 dargestellten Zyklon-Wärmetauscher 1 befestigbar ist. Die Lanze 20 ist gegenüber dem Gehäuse 18 mittels Führungselementen 35 verschiebbar, die bei weiterem Ausfahren auf dem in Figur 2 dargestellten Schurrenbereich 32 zur Anlage kommen. An der Lanzenspitze ist ein Bohrkopf 36 vorgesehen, der einerseits aus einem Flachmeißel 37 und andererseits aus Reißzähnen 38 gebildet ist. Die Verschleißelemente 37 und 38 sind austauschbar am Bohrkopf 36 verlagert. Zum Austausch ist lediglich die Bolzen- bzw. Schraubverbindung 39 zu lösen, so daß hier außerhalb des Zyklon-Wärmetauschers 1 ein problemloser Wechsel der Verschleißelemente 37 und 38 vorgenommen werden kann. Am oberen Ende des Werkzeuges 14 wird im Bereich 25 der hier nicht weiter dargestellte Drehantrieb angeflanscht. Die Leitungen 40 und 41 dienen einerseits zur Beaufschlagung des Pneumatikzylinders 21 und andererseits zur Kühlung des gesamten Werkzeuges 14 mit Umgebungsluft. Im Bereich des Bohrkopfes 36 ist ein Temperaturfühler 42 vorgesehen, der, um Beschädigungen am Bohrkopf 36 bzw. dem gesamten Werkzeug 14 zu vermeiden, bewirkt, daß die Lanze 20 bei einer Lanzeninnentemperatur über 150° C automatisch in den kälteren Bereich außerhalb des Zyklon-Wärmetauschers 1 zurückgefahren wird. Ist die Temperatur wieder unterhalb von 80° C abgesunken, so kann die Lanze 20 bei Bedarf wieder in den Zyklon-Wärmetauscher 1 bzw. dessen Bereich 29 oder das Ablaufrohr 10 eingefahren werden.

Figur 4 zeigt einen Schnitt gemäß der Linie a-b. Erkennbar sind das Gehäuse 18, die Lanze 20 mit den Führungselementen 35 sowie der Pneumatikzylinder 21.

## Patentansprüche

1. Zyklon-Wärmetauscher (1,2) mit einem Werkzeug zum Unterbinden bzw. Beseitigen von Verstopfungen im Auslaufbereich (10,11) desselben (1,2), bei dem das im wesentlichen mehlförmige Material den Zyklon vertikal von oben nach unten durchströmt und in einem gegenüber dem Zuführbereich verengten Auslaufbereich (10,11) abführbar ist, wobei das Werkzeug im Auslaufbereich (10,11) des Zyklones unter einem spitzen Winkel angeordnet ist und aus einer mittels eines Zylinders (21) betätigbaren und translatorisch in den Auslaufbereich (10,11) einführbaren Lanze (20) sowie mindestens einem diese umgebenden Gehäuse (18) besteht, gekennzeichnet durch die Kombination folgender Merkmale:
- die Lanze (20) wird mittels eines Hydraulik- oder eines Pneumatikzylinders (21) stoßweise in den Auslaufbereich (10,11) des Zyklon-Wärmetauschers (1,2) eingeführt,
- der Stoßbewegung wird eine Rotationsbewegung überlagert, wobei die Rotationsbewegung alternierend mit einem Drehwinkel kleiner 360° durchführbar ist,
- die Mittellinie (30) der Lanze (20) entspricht etwa der Mittellinie (31) des Auslaufbereiches (10,11) des Zyklon-Wärmetauschers (1,2),
- die Lanze (20) weist im Bereich ihres freien Endes einen Bohrkopf (36) auf.

2. Zyklon-Wärmetauscher nach Anspruch 1, dadurch gekennzeichnet, daß der Rotationsantrieb (23,24) am freien Ende (25) des Gehäuses (18) angeordnet ist.

3. Zyklon-Wärmetauscher nach den Ansprüchen 1 und 2, dadurch gekennzeichnet, daß das Gehäuse (18) außerhalb desselben (1,2) um eine Schwenkachse (16) drehbar ist.

4. Zyklon-Wärmetauscher nach Anspruch 3, dadurch gekennzeichnet, daß der Drehbereich durch einen unteren Befestigungsflansch (15) sowie eine am Gehäuse (18) befestigte Konsole (17) definiert ist.

5. Zyklon-Wärmetauscher nach den Ansprüchen 1 bis 4, gekennzeichnet durch einen Ventilator, insbesondere Radialventilator, zur Kühlung der Lanze (20) bzw. der innerhalb des Gehäuses (18) angeordneten Bauteile, wobei die zur Kühlung verwendete Luft das Gehäuse (18) in Richtung des Auslaufbereiches (10,11) verläßt.

6. Zyklon-Wärmetauscher nach Anspruch 5, dadurch gekennzeichnet, daß die Luft zur Kühlung der Lanze (20) bzw. der innerhalb des Gehäuses (18) angeordneten Bauteile am Kühlluftstutzen (27) durch den Unterdruck des Zyklones (1,2) angesaugt wird.

7. Zyklon-Wärmetauscher nach den Ansprüchen 4 bis 6, dadurch gekennzeichnet, daß sich zwischen dem Befestigungsflansch (15) und dem Gehäuse (18) ein automatisch betätigbarer Absperrschieber (28) befindet, der das Gehäuse (18) sowie die Lanze (20) in Ruhestellung vom heißen Teil des Zyklones (1,2) trennt.

8. Zyklon-Wärmetauscher nach den Ansprüchen 1 bis 7, dadurch gekennzeichnet, daß der Drehwinkel des Bohrkopfes (36) zwischen 150° und 250° liegt.

9. Zyklon-Wärmetauscher nach den Ansprüchen 1 bis 8, dadurch gekennzeichnet, daß der Bohrkopf (36) auswechselbar ausgebildet und aus mindestens einer Schneide (37) sowie mehreren axial darüber am Umfang gleichmäßig verteilt angeordneten Reißzähnen (38) gebildet ist.

10. Zyklon-Wärmetauscher nach Anspruch 9, dadurch gekennzeichnet, daß die Schneide (37) als Flachmeißel ausgebildet ist.

11. Zyklon-Wärmetauscher nach den Ansprüchen 1 bis 10, dadurch gekennzeichnet, daß die Lanze (20) am Außenumfang mit am Innenumfang des Gehäuses (18) anliegenden Führungselementen (35) versehen ist, die beim Ausfahren der Lanze (20) auf dem Schurrenbereich (32) des Zyklon-Wärmetauschers (1) zur Anlage kommen und die Lanze (20) so führen.

12. Zyklon-Wärmetauscher nach den Ansprüchen 1 bis 11, dadurch gekennzeichnet, daß im Innern der Lanze (20) im Bereich des Bohrkopfes (36) ein Temperaturfühler (42) angeordnet ist.

13. Verfahren zur Steuerung des Werkzeuges eines Zyklon-Wärmetauschers (1,2) nach den Ansprüchen 1 bis 12, dadurch gekennzeichnet, daß der Einfahrvorgang der Lanze (20) in Abhängigkeit der mittels eines Gammastrahlers (33) mit zugehörigem Empfänger (34) ermittelten Anbackungen gestartet wird, dergestalt, daß die Antriebe zur Erzeugung der stoßweisen Translations- und der überlagerten Rotationsbewegung aktiviert und die Lanze (20) in den heißen Teil des Zyklon-Wärmetauschers (1) eingefahren wird, wobei der Arbeitszyklus der Lanze (20) so lange aufrecht erhalten bleibt, bis der Temperaturfühler (42) eine Lanzeninnentemperatur über 150° C feststellt und das automatische Ausfahren der Lanze (20) in den kälteren Bereich außerhalb des Zyklon-Wärmetauschers (1) herbeiführt.

14. Verfahren nach Anspruch 13, dadurch gekennzeichnet, daß die Lanze (20) bei einer Innentemperatur unter 80° C automatisch wieder in den heißen Bereich des Zyklon-Wärmetauschers (1) eingefahren wird.

## Claims

1. Cyclone heat exchanger (1, 2) with a tool for suppressing or removing blockages in the outlet region (10, 11) of the former (1, 2), in which the material substantially in the form of meal flows vertically downwards through the cyclone and can be discharged in an outlet region (10, 11) which is narrowed compared with the feed region, the tool being arranged in the outlet region (10, 11) of the cyclone at an acute angle and consisting of a lance (20), which can be actuated by means of a cylinder (21) and translatorily introduced into the outlet region (10, 11), and of at least one casing (18) surrounding the lance, characterised by the combination of the following features:
- the lance (20) is introduced in jerks by means of a hydraulic or pneumatic cylinder (21) into the outlet region (10, 11) of the cyclone heat exchanger (1, 2),
- a rotational movement is superimposed on the jerky movement, it being possible for the rotational movement to take place alternatingly over an angle of rotation less than 360°,
- the centre line (30) of the lance (20) corresponds approximately to the centre line (31) of the outlet region (10, 11) of the cyclone heat exchanger (1, 2), and
- the lance (20) has a drilling head (36) in the region of its free end.

2. Cyclone heat exchanger according to Claim 1, characterised in that the rotational drive (23, 24) is arranged on the free end (25) of the casing (18).

3. Cyclone heat exchanger according to Claims 1 and 2, characterised in that the casing (18) is rotatable outside the former (1, 2) about a pivoting axis (16).

4. Cyclone heat exchanger according to Claim 3, characterised in that the range of rotation is defined by a lower fixing flange (15) and a bracket (17) fixed to the casing (18).

5. Cyclone heat exchanger according to Claims 1 to 4, characterised by a fan, in particular a radial fan, for cooling the lance (20) and/or the components located within the casing (18), the air used for cooling leaving the casing (18) in the direction of the outlet region (10, 11).

6. Cyclone heat exchanger according to Claim 5, characterised in that the air for cooling the lance (20) and/or the components located within the casing (18) is drawn in at the cooling air branch (27) by the reduced pressure in the cyclone (1, 2).

7. Cyclone heat exchanger according to Claims 4 to 6, characterised in that, between the fixing flange (15) and the casing (18), there is an automatically actuatable isolation valve (28) which separates the casing (18) and the lance (20) in the rest position from the hot part of the cyclone (1, 2).

8. Cyclone heat exchanger according to Claims 1 to 7, characterised in that the angle of rotation of the drilling head (36) is between 150° and 250°.

9. Cyclone heat exchanger according to Claims 1 to 8, characterised in that the drilling head (36) is designed to be replaceable and is formed by at least one cutting edge (37) and a plurality of tearing teeth (38) arranged axially on top thereof in a uniform distribution around the circumference.

10. Cyclone heat exchanger according to Claim 9, characterised in that the cutting edge (37) is formed as a flat chisel.

11. Cyclone heat exchanger according to Claims 1 to 10, characterised in that the lance (20) is provided on the outer circumference with guide elements (35) which bear against the inner circumference of the casing (18) and, when the lance (20) is moved out, come into contact with the chute region (32) of the cyclone heat exchanger (1) and thus guide the lance (20).

12. Cyclone heat exchanger according to Claims 1 to 11, characterised in that a temperature sensor (42) is provided in the interior of the lance (20) in the region of the drilling head (36).

13. Method of controlling the tool of a cyclone heat exchanger (1, 2) according to Claims 1 to 12, characterised in that the step of introducing the lance (20) is started as a function of the encrustations detected by means of a gamma-ray emitter (33) with an associated receiver (34), in such a way that the drives for generating the jerky translatory movement and the superimposed rotational movement are activated and the lance (20) is introduced into the hot part of the cyclone heat exchanger (1), the working cycle of the lance (20) being maintained until the temperature sensor (42) detects an internal lance temperature above 150°C and causes the lance (20) to be moved out automatically into the colder region outside the cyclone heat exchanger (1).

14. Method according to Claim 13, characterised in that, at an internal temperature below 80°C, the lance (20) is automatically reintroduced into the hot region of the cyclone heat exchanger (1).

## Revendications

1. Echangeur de chaleur à cyclone (1, 2) avec un outil pour réduire respectivement éliminer les bouchons dans la région de sortie (10, 11) de celui-ci (1, 2), dans lequel la matière essentiellement farineuse traverse le cyclone verticalement de haut en bas et peut s'évacuer par une région de sortie (10, 11) rétrécie par rapport à la région d'entrée, l'outil étant disposé sous un angle aigu dans la région de sortie (10, 11) du cyclone et se composant d'une lance (20) à actionner au moyen d'un vérin (21) et à introduire en translation dans la région de sortie (10, 11) ainsi que d'au moins un boîtier (18) entourant celle-ci, caractérisé par la combinaison des caractéristiques suivantes:
- la lance (20) est introduite par à-coups dans la région de sortie (10, 11) de l'échangeur de chaleur à cyclone (1, 2), au moyen d'un vérin hydraulique ou pneumatique (21),
- au mouvement saccadé se superpose un mouvement de rotation, ce mouvement de rotation pouvant être exécuté en alternance avec un angle de rotation inférieur à 360 degrés,
- la ligne centrale (30) de la lance (20) correspond sensiblement à la ligne centrale (31) de la région de sortie (10, 11) de l'échangeur de chaleur à cyclone (1, 2),
- la lance (20) présente une tête de forage (36) dans la région de son extrémité libre.

2. Echangeur de chaleur à cyclone suivant la revendication 1, caractérisé en ce que la commande de rotation (23, 24) est disposée à l'extrémité libre (25) du boîtier (18).

3. Echangeur de chaleur à cyclone suivant les revendications 1 et 2, caractérisé en ce que le boîtier (18) peut tourner hors de celui-ci (1,2) autour d'un axe de pivotement (16).

4. Echangeur de chaleur à cyclone suivant la revendication 3, caractérisé en ce que la zone de rotation est définie par une bride de fixation inférieure (15) ainsi que par une console (17) fixée au boîtier (18).

5. Echangeur de chaleur à cyclone suivant les revendications 1 à 4, caractérisé par un ventilateur, en particulier un ventilateur radial, pour le refroidissement de la lance (20) respectivement des pièces disposées à l'intérieur du boîtier (18), l'air utilisé pour le refroidissement quittant le boîtier (18) en direction de la région de sortie (10, 11).

6. Echangeur de chaleur à cyclone suivant la revendication 5, caractérisé en ce que l'air pour le refroidissement de la lance (20) respectivement des pièces disposées à l'intérieur du boîtier (18) est aspiré à la prise d'air de refroidissement (27) par la dépression du cyclone (1, 2).

7. Echangeur de chaleur à cyclone suivant les revendications 4 à 6, caractérisé en ce qu'il se trouve entre la bride de fixation (15) et le boîtier (18) une vanne d'arrêt (28) à commande automatique qui sépare le boîtier (18) ainsi que la lance (20) en position de repos de la partie chaude du cyclone (1, 2).

8. Echangeur de chaleur à cyclone suivant les revendications 1 à 7, caractérisé en ce que l'angle de rotation de la tête de forage (36) est compris entre 150 degrés et 250 degrés.

9. Echangeur de chaleur à cyclone suivant les revendications 1 à 8, caractérisé en ce que la tête de forage (36) est interchangeable et est constituée d'au moins une lame (37) ainsi que de plusieurs dents abrasives (38) disposés axialement avec une distribution uniforme sur le pourtour de celle-ci.

10. Echangeur de chaleur à cyclone suivant la revendication 9, caractérisé en ce que la lame (37) est constituée par un burin plat.

11. Echangeur de chaleur à cyclone suivant les revendications 1 à 10, caractérisé en ce que la lance (20) est pourvue, sur son pourtour extérieur, d'éléments de guidage (35) s'appliquant sur le pourtour intérieur du boîtier (18), qui lors de l'extension de la lance (20) viennent buter sur la région de goulotte (32) de l'échangeur de chaleur à cyclone (1) et ainsi guident la lance (20).

12. Echangeur de chaleur à cyclone suivant les revendications 1 à 11, caractérisé en ce qu'un détecteur de température (42) est disposé à l'intérieur de la lance (20) dans la région de la tête de forage (36).

13. Procédé de commande de l'outil d'un échangeur de chaleur à cyclone (1, 2) suivant les revendications 1 à 12, caractérisé en ce que l'opération d'introduction de la lance (20) est déclenchée en fonction des agglomérats détectés par un émetteur de rayonnement gamma (33) avec un récepteur approprié (34), de telle sorte que les moteurs produisant le mouvement de translation saccadée et le mouvement de rotation qui lui est superposé sont activées et que la lance (20) est introduite dans la partie chaude de l'échangeur de chaleur à cyclone (1), le cycle de travail de la lance (20) étant poursuivi jusqu'à ce que le détecteur de température (42) détecte une température de plus de 150°C à l'intérieur de la lance et provoque le retour automatique de la lance (20) dans la région plus froide à l'extérieur de l'échangeur de chaleur à cyclone (1).

14. Procédé suivant la revendication 13, caractérisé en ce que la lance (20) est à nouveau introduite automatiquement dans la région chaude de l'échangeur de chaleur à cyclone (1) à une température intérieure inférieure à 80°C.
